# EUROPÄISCHE PATENTSCHRIFT

(11) **EP 2 986 394 B1**
(45) Veröffentlichungstag und Bekanntmachung des Hinweises auf die Patenterteilung: **13.04.2022**
(21) Anmeldenummer: 14726179.6
(22) Anmeldetag: 26.05.2014
(51) Int. Cl.: B05C 17/005, B05C 17/01

(54) **APPLIKATIONSDÜSE**
APPLICATION NOZZLE
BUSE D'APPLICATION

(30) Priorität: 29.05.2013 EP 13169808
(43) Veröffentlichungstag der Anmeldung: 24.02.2016
(73) Patentinhaber: Sulzer Mixpac AG, 9469 Haag (CH)
(72) Erfinder: BRODBECK, Thomas, CH-8906 Bonstetten (CH); HUFSCHMID, Andreas, CH-5000 Aarau (CH); BUCK, Manuel, CH-5412 Gebenstorf (CH)
(74) Vertreter: Manitz Finsterwald Patent- und Rechtsanwaltspartnerschaft mbB
(86) Internationale Anmeldenummer: PCT/EP2014/060864
(87) Internationale Veröffentlichungsnummer: WO 2014/191369

(56) Entgegenhaltungen:
- EP-A1- 1 632 293
- WO-A1-03/101630
- WO-A2-01/74498
- JP-A- H1 015 456
- US-A- 5 249 876

## Beschreibung

### Technisches Gebiet

Die vorliegende Erfindung betrifft eine Applikationsdüse für ein Applikationssystem für gelförmige und/oder pastösen Zusammensetzungen sowie ferner ein Applikationssystem, ein Applikationsgerät und ein Verfahren zur Applizierung einer Zusammensetzung.

### Stand der Technik

Aus dem Stand der Technik sind bereits Applikationsdüsen für ein Applikationssystem zur Applizierung für gelförmige und/oder pastöse Zusammensetzungen wie z.B. Klebstoffe oder Dichtstoffe bekannt.

Die Verarbeitung von gelförmigen und/oder pastösen Zusammensetzungen wie z.B. Klebstoffen oder Dichtstoffen zur Herstellung von Klebverbindungen und/oder Abdichtungen ist auf den verschiedensten Gebieten der Technik seit langem bekannt und tägliche Praxis. Für die verschiedenen, sich hinsichtlich der Praxisanforderungen teils ganz erheblich unterscheidenden Einsatzgebiete wurden verschiedenartige Verpackungs-Konfigurationen und hieran angepasste Applikationsgeräte entwickelt.

Im industriellen Einsatzbereich dominieren koordinatengesteuerte Anlagen, bei denen vorrangig Pumpen bzw. pneumatische Fördereinrichtungen zum Austreiben der Systemkomponenten aus den jeweiligen Verpackungseinheiten benutzt werden. Derartige Anlagen eignen sich nur bedingt für die Kleinserienproduktion und grundsätzlich nicht für den Handwerksbereich.

Im Handwerksbereich, etwa bei der bauseitigen Herstellung von Verklebungen bzw. Abdichtungen oder bei der Fahrzeugersatzverglasung, dominierten früher handbetriebene Applikationsgeräte und seit einigen Jahren gibt es netz- und akkubetriebene Geräte. Diese haben den kraftraubenden Austreibvorgang für den Handwerker wesentlich erleichtert und den Einsatz größerer Packungen mit entsprechenden Austreibkräften überhaupt erst möglich gemacht. Der Einsatzbereich ist aber begrenzt. Des Weiteren ist zu beachten, dass diese Geräte teilweise sperrig sind und ein nicht unerhebliches Gewicht von bis zu ca. 5 kg aufweisen.

Die Handhabung eines sperrigen und vergleichsweise schweren Applikationsgerätes ist daher durchaus ermüdend und kann deshalb mit der Zeit auch Einfluss auf die gleichmäßige Auftragung des Kleb- oder Dichtstoffes haben.

Denn um den Kleb- oder Dichtstoff gleichmäßig aufzutragen, ist es erforderlich, die Auftragung nach Möglichkeit stets im Blick zu haben und des Weiteren auch den Winkel des Applikationsgerätes zum Substrat, auf dem der Kleb- oder Dichtstoff aufgetragen wird, möglichst nicht zu verändern, d.h. das Applikationsgerät zu verkippen.

Bekannte Applikationsdüsen derartiger Applikationssysteme bzw. Applikationsgeräte für derartige Zusammensetzungen wie Kleb- oder Dichtstoffe weisen aber den Nachteil auf, dass während des Applikationsvorganges die Spitze der Applikationsdüse durch das Applikationsgerät verdeckt ist. Dies führt dazu, dass der Benutzer bewusst oder unbewusst die Applikationsdüse verkippt, um einen besseren Blick auf die Applikationsdüse zu haben. Dies führt auch dazu, dass der Benutzer eine vergleichsweise unnatürliche Körperhaltung einnimmt, was zu einer höheren Ermüdung des Benutzers führt.

Die Druckschrift US 5,249,876 beschreibt eine Düse für die Verteilung eines Füllmaterials in Eckbereichen. Die Düse umfasst eine abgeschrägte Öffnung innerhalb einer Spitze, die in einem 45° Winkel zu einer Außenfläche orientiert ist. Durch die Abschrägung soll die Bedienbarkeit, insbesondere in Eckbereichen verbessert werden. Die oben genannten Probleme bei der Benutzung der Düse werden jedoch nicht zufriedenstellend behoben. Die Druckschrift EP1632293A1 beschreibt eine Düse für die Abgabe einer fließfähigen Substanz, vorzugsweise eines flüssigen oder pastösen Klebstoffes und/oder Dichtstoffes, insbesondere für die Einglasung von Fensterscheiben für Kraftfahrzeuge, die eine Düsenspitze mit einer Mündung für den Austritt der Substanz aufweist, deren Öffnung wenigstens in einem Abschnitt eine Längserstreckung in Düsenrichtung aufweist, vorzugsweise mit einem im wesentlichen dreiecksförmigen oder V-förmigen Profil.

Es ist daher die Aufgabe der vorliegenden Erfindung, eine Applikationsdüse ein Applikationssystem, ein Applikationsgerät und ein Verfahren zur Applizierung einer gelförmigen und/oder pastösen Zusammensetzung in vorteilhafterweise weiterzubilden, insbesondere dahingehend, dass das Applizieren bzw. Aufbringen von gelförmigen und/oder pastösen Zusammensetzungen wie z.B. Klebstoffen oder Dichtstoffen auf einem Substrat vereinfacht, die Sichtbarkeit der Applikationsdüse während der Applizierung der Zusammensetzung und insgesamt die Handhabbarkeit und Ergonomie des Systems während des Applizierens der Zusammensetzung mittels des Applikationssystems bzw. des Applikationsgerätes verbessert wird.

### Darstellung der Erfindung

Diese Aufgabe wird erfindungsgemäß gelöst durch ein Applikationsdüse mit den Merkmalen des Anspruchs 1.

Danach ist vorgesehen, dass eine Applikationsdüse bereitgestellt wird für ein Applikationssystem für gelförmige und/oder pastösen Zusammensetzungen, wobei die Applikationsdüse einen Eintrittsbereich und einen Austrittsbereich für die Zusammensetzung aufweist, wobei die Applikationsdüse eine Längsachse sowie eine in Längsrichtung der Applikationsdüse verlaufende Ebene, insbesondere eine Symmetrieebene, aufweist, in der die Längsachse liegt, wobei der Austrittsbereich der Applikationsdüse einen senkrecht zur Ebene, insbesondere zur Symmetrieebene, stehenden Aufsetzbereich für die Applikationsdüse auf einem Substrat sowie eine Austrittsöffnung für die Zusammensetzung umfasst, wobei der Aufsetzbereich und die Austrittsöffnung als zwei getrennte, gegeneinander abgeknickte Abschnitte strukturell gegeneinander abgegrenzt sind, wobei der Aufsetzbereich zumindest teilweise abgeschrägt ist, und wobei die Applikationsdüse ferner eine obere Scheitellinie und eine untere Scheitellinie aufweist, die in der genannten Ebene liegen, wobei die obere Scheitellinie in die Austrittsöffnung mündet und die untere Scheitellinie in den Aufsetzbereich mündet.

Erfindungsgemäß ist ferner vorgesehen, dass die obere Scheitellinie und die Längsachse einen Winkel einschließen, der kleiner ist als der Winkel, der von der unteren Scheitellinie und der Längsachse eingeschlossen wird.

Gelförmige und/oder pastöse Zusammensetzungen können insbesondere Klebstoffe oder Dichtstoffe aller Art sein. Denkbar im Zusammenhang mit Klebstoffen ist insbesondere, dass es sich dabei um fertige Klebstoffe oder beschleunigte Einkomponenten-Klebstoffe, denen ein Beschleuniger bzw. Booster zur schnelleren Aushärtung zugesetzt wird, oder um Zweikomponenten-Klebstoffe handeln. Als Dichtstoffe können beispielsweise Silikondichtstoffe oder dergleichen oder Dichtstoffe auf Silikonbasis genannt werden, die z.B. Anwendung im Bereich Abdichten von Fugen finden.

Eine gelförmige Zusammensetzung hat dabei insbesondere eine gelartige Konsistenz, d.h. eine Konsistenz wie ein Gel. Ein Gel wird in der Regel als ein feindisperses System aus mindestens einer festen und einer flüssigen Phase definiert. Die feste Phase bildet dabei ein schwammartiges, dreidimensionales Netzwerk, dessen Poren durch eine Flüssigkeit (Lyogel) oder ein Gas (Xerogel) ausgefüllt sind; ist das Netzwerk hochporös und Luft das eingelagerte Gas, so wird das Gel auch als Aerogel bezeichnet. Beide Phasen durchdringen sich dabei vollständig (bikohärent).

Eine pastöse Zusammensetzung hat dabei insbesondere eine pastöse Konsistenz, d.h. eine Konsistenz wie eine Paste (also ein Feststoff-Flüssigkeitsgemisch (Suspension) mit einem hohen Gehalt an Festkörpern) und hat insbesondere strukturviskose Eigenschaften, meist bevorzugt thixotrop.

Der Aufsetzbereich ist insbesondere der Bereich der Applikationsdüse, der dafür vorgesehen ist, auf das Substrat, auf dem die gelförmige und/oder pastöse Zusammensetzung aufgetragen werden soll, aufgesetzt zu werden und während des Applizierens auch aufgesetzt wird.

Vorzugsweise ist die Austrittsöffnung an einer Fläche vorgesehen, die an die durch den Aufsetzbereich gebildete Ebene angrenzt.

In einer konkreten Ausführungsform grenzt die Austrittsöffnung an den Aufsetzbereich an.

Der Austrittsbereich kann (mindestens) zwei Abschnitte umfassen, nämlich den Aufsetzbereich und die Austrittsöffnung. Dabei können Aufsetzbereich und Austrittsöffnung eine gemeinsame Öffnung ausbilden, wobei ein Rand des Aufsetzbereiches in einer ersten Ebene liegt und ein Rand der Austrittsöffnung in einer zweiten Ebene, wobei erste und zweite Ebene einen Winkel (von > 0°) gegeneinander aufweisen (vorzugsweise ≥ 45° oder ≥ 60° bzw. ≤ 135° oder ≤ 110°). Die Austrittsöffnung (bzw. ein die Austrittsöffnung umgebender Rand) kann also gegenüber dem Aufsetzbereich (bzw. einen den Aufsetzbereich umgebenden Rand) abgeknickt sein. Anders als im Stand der Technik (US 5,249,876) ist also nicht nur eine Öffnung ausgebildet, die zugleich Aufsetzbereich und Austrittsöffnung darstellt, sondern es sind zwei getrennte, gegeneinander abgeknickte (abgeschrägte) Abschnitte vorgesehen, so dass Aufsetzbereich und Austrittsöffnung strukturell gegeneinander abgegrenzt sind (beispielsweise durch eine gedachte Knicklinie, die durch eine Schnittlinie der oben genannten ersten sowie zweiten Ebene definiert sein kann).

Der Aufsetzbereich kann vieleckig, insbesondere viereckig ausgebildet sein. Die Austrittsöffnung kann ebenso vieleckig, insbesondere dreieckig ausgebildet sein. Gemeinsam können Aufsetzbereich und Austrittsöffnung ein (abknickendes) Fünfeck ausbilden, d.h. insbesondere eine Kombination aus einem viereckigen Aufsetzbereich und einer dreieckigen Austrittsöffnung. In diesem Zusammenhang kann eine Seite des viereckigen Aufsetzbereiches mit einer Seite der dreieckigen Austrittsöffnung eine gemeinsame Seite (Verbindungslinie) ausbilden. Alternativen sind denkbar (beispielsweise viereckiger Aufsetzbereich und viereckige Austrittsöffnung, die zusammen ein (abknickendes) Viereck ausbilden oder dreieckiger Aufsetzbereich und viereckige Austrittsöffnung, die zusammen ein (abknickendes) Fünfeck ausbilden). Aufsetzbereich und Austrittsöffnung können also ein gemeinsames Vieleck (insbesondere Fünfeck) in einer Projektion auf die Ebene des Aufsetzbereiches realisieren.

Die Abschrägung des Aufsetzbereiches bewirkt insbesondere, dass das Applikationsgerät mit dem in das Applikationsgerät eingesetzten Applikationssystem derart verkippt ist, wenn der Aufsetzbereich der Applikationsdüse auf das Substrat aufgesetzt ist, dass die Applikationsdüse während des Applizieren sichtbar ist.

Dadurch ergibt sich insbesondere der Vorteil, dass die Applikation einer Zusammensetzung vereinfacht, die Sichtbarkeit der Applikationsdüse während der Applizierung der Zusammensetzung und insgesamt die Handhabbarkeit und Ergonomie des Benutzer während des Applizierens der Zusammensetzung mittels des Applikationssystems bzw. des Applikationsgerätes verbessert wird.

Durch die teilweise Abschrägung ergibt sich der Vorteil, dass der Benutzer des Applikationssystems während der Applizierung der Zusammensetzung wie z.B. eines Klebstoffes oder eines Dichtstoffes, im Wesentlichen von sich aus bzw. "automatisch" die Applikationsdüse mit ihrem Aufsetzbereich korrekt auf dem Substrat aufsetzt und hierdurch eine möglichst gleichmäßige Applizierung der Zusammensetzung wie z.B. eines Klebstoffes oder eines Dichtstoffes ermöglicht.

Der Aufsetzbereich der Applikationsdüse ist beispielsweise die Spitze der Applikationsdüse und insbesondere der Bereich, mit dem die Applikationsdüse auf ein Substrat aufgesetzt wird und durch den während der Applizierung die Zusammensetzung auch hindurchtritt.

Durch die teilweise Abschrägung des Aufsetzbereiches der Applikationsdüse ergibt sich ferner der weitere Vorteil, dass der Aufsetzbereich der Applikationsdüse während der Applizierung sichtbar bleibt und der Benutzer daher nicht dazu neigt, die Applikationsdüse bzw. das Applikationssystem zu verkippen. Eine derartige Vermeidung des Verkippens trägt dazu bei, dass der Aufsetzbereich der Applikationsdüse korrekt in Bezug auf das Substrat ausgerichtet bleibt und deshalb eine sehr gleichmäßige Applizierung möglich ist.

Durch die teilweise Abschrägung des Aufsetzbereiches der Applikationsdüse ergibt darüber hinaus noch der Vorteil, dass der Benutzer eine natürlichere Körperhaltung einnehmen kann, da er im Wesentlichen von sich aus bzw. "automatisch" der Aufsetzbereich in Bezug auf das Substrat korrekt ausgerichtet wird. Auch die Sichtbarkeit des Aufsetzbereiches der Applikationsdüse während des Applizierens dient dazu, dass der Benutzer nicht den Kopf z.B. für Kontrollblicke bewegen muss, sondern insgesamt eine vergleichsweise entspannte Körperhaltung einnehmen kann. Auch im Vergleich zu z.B. nicht abgeschrägten Düsen ist es nun nicht in dem Umfang erforderlich, den Rücken während der Applizierung stark zu krümmen, um z.B. eine korrekte Ausrichtung der Applikationsdüse zu gewährleisten. Der Benutzer ermüdet daher weniger schnell, was ebenfalls eine gleichmäßigere Applizierung erleichtert. Insgesamt können so die Handhabbarkeit und Ergonomie des Systems während des Applizierens der Zusammensetzung mittels des Applikationssystems bzw. des Applikationsgerätes verbessert werden.

Des Weiteren ist es möglich, dass der Aufsetzbereich in Bezug auf die genannte Längsachse abgeschrägt ist. Insbesondere ist denkbar, dass der Aufsetzbereich in Bezug auf die Längsachse im Längsquerschnitt der Applikationsdüse abgeschrägt ist, insbesondere so dass die durch die Abschrägung definierte Ebene senkrecht auf der Ebene des Längsquerschnittes, die auch zugleich die in Längsrichtung der Applikationsdüse verlaufende Symmetrieebene sein kann bzw. ist, steht.

Bevorzugt weist der Aufsetzbereich der Applikationsdüse einen mehreckigen Querschnitt auf, insbesondere einen drei-, vier- oder fünfeckigen Querschnitt auf. Gegenüber einem runden Querschnitt des Aufsetzbereichs erhöht dadurch sich die Stabilität der Applikationsdüse bzw. des gesamten Applikationsgeräts, wenn es auf dem Substrat aufgesetzt ist.

Meist bevorzugt sind die Ecken im Querschnitt des Aufsetzbereichs, insbesondere an der Innenseite der Applikationsdüse, abgerundet.

Die Abrundungen in den Eckbereichen oder Randbereich führt zu einer Verringerung des Materialverlustes, wenn die Applikationsdüse getauscht werden muss. Denn die Abrundungen verringern das Volumen des Raumes im Inneren der Applikationsdüse, der durch die Zusammensetzung durchströmt wird.

Die Austrittsöffnung für die Zusammensetzung befindet sich bevorzugt an einer, an die durch den Aufsetzbereich gebildete Ebene angrenzenden Fläche der Applikationsdüse. Im Gebrauch der Applikationsdüse, bspw. an einem handbetriebenen Applikationsgerät zum Auftragen von Klebstoffraupen, befindet sich die Austrittsöffnung in Bewegungsrichtung des Applikationsgeräts bevorzugt ganz hinten an der Applikationsdüse.

Ferner ist denkbar, dass die Austrittsöffnung für die Zusammensetzung mehreckig, insbesondere dreieckig, ist. Die Geometrie der Austrittsöffnung bestimmt auch maßgeblich die Form der durch die Applikationsdüse applizierten Zusammensetzung, der sogenannten Raupe.

Grundsätzlich ist aber auch denkbar, jegliche andere geeignete Geometrie zu verwenden.

Es ist möglich, dass die Austrittsöffnung für die Zusammensetzung in zumindest einem Eckbereich und/oder Randbereich zumindest teilweise abgerundet ist.

Darüber hinaus kann vorgesehen sein, dass die Abschrägung des Aufsetzbereiches mit einem Winkelbereich zwischen (ca.) 50° bis (ca.) 85°, insbesondere 60° bis (ca.) 75°, vorzugsweise 65° bis 70°, erfolgt (bezogen auf die Längsachse der Applikationsdüse).

Beispielsweise kann die Abschrägung des Aufsetzbereiches bezogen auf die Längsachse der Applikationsdüse (ca.) 68° betragen.

Die Austrittsöffnung kann (im Wesentlichen) parallel zu der Längsachse der Applikationsdüse ausgerichtet sein, vorzugsweise einen Winkel von mindestens 1°, weiter vorzugsweise mindestens 10° und/oder vorzugsweise höchstens 25°, weiter vorzugsweise höchstens 30°, gegenüber der Längsachse der Applikationsdüse aufweisen. Ein Winkel zwischen einer durch den Aufsetzbereich definierten Ebene und einer durch die Austrittsöffnung definierten Ebene kann eine Summe der obigen Werte bezüglich des Aufsetzbereiches und der Austrittsöffnung darstellen (dabei sei betont, dass jegliche Kombination von unteren und oberen Grenzwerten möglich sein kann).

Ein Rand des Aufsetzbereiches bildet vorzugsweise ein U. Ein Rand der Austrittsöffnung bildet vorzugsweise ein V.

Ferner ist es möglich, dass die Applikationsdüse zumindest eine Kante und/oder Rippe aufweist, wobei insbesondere die Kante und/oder Rippe derart beschaffen und ausgebildet ist, dass die Applikationsdüse eine im Vergleich zu einer Applikationsdüse mit im Wesentlichen runden Querschnitt eine erhöhte Biegesteifigkeit und/oder Verwindungssteifigkeit aufweist. Dadurch ergibt sich insbesondere der Vorteil, dass die Stabilität der Düse insgesamt erhöht werden kann. Dies wiederum ist vorteilhaft im Hinblick auf die Applikation des durch die Düse zu verteilenden bzw. aufzutragenden Zusammensetzung wie z.B. eines Klebstoffes, der durch die Düse auf ein Substrat aufgebracht wird.

Die Rippen können als Verstärkungsrippen ausgeführt sein und dann eingesetzt werden, wenn eine besondere und zusätzliche Verstärkung und Versteifung als erforderlich und wünschenswert angesehen wird.

Des Weiteren ist denkbar, dass die Applikationsdüse einen bezogen auf den Querschnitt (im Wesentlichen) mehreckigen Querschnitt aufweist.

Durch die Verwendung eines (im Wesentlichen) mehreckigen Querschnittes ergibt sich insbesondere der Vorteil, dass die Applikationsdüse eine im Vergleich zu einer Applikationsdüse mit im Wesentlichen runden Querschnitt eine erhöhte Biegesteifigkeit und/oder Verwindungssteifigkeit aufweist. Auch hierdurch ergibt sich insbesondere der Vorteil, dass die Stabilität der Düse insgesamt erhöht werden kann. Dies wiederum ist vorteilhaft im Hinblick auf die Applikation des durch die Düse zu verteilenden bzw. aufzutragenden Zusammensetzung wie z.B. eines Klebstoffes, der durch die Düse auf ein Substrat aufgebracht wird. Auch ein Abknicken der Düse während des Aufsetzens der Düse auf das Substrat wird hierdurch vorteilhafterweise vermieden bzw. kann hierdurch verhindert werden. Ein (im Wesentlichen) mehreckiger Querschnitt weist vorzugsweise 3 bis 7 Ecken, besonders bevorzugt 3 bis 6 Ecken, beispielsweise 4 Ecken auf.

Außerdem kann vorgesehen sein, dass die Applikationsdüse einen Querschnitt oder eine Formgebung aufweist, der zumindest einen konkaven Abschnitt aufweist, wobei die Applikationsdüse insbesondere zumindest eine abgeflachte Seitenfläche aufweist, wobei die Applikationsdüse vorzugsweise zwei abgeflachte Seitenflächen aufweist.

Die abgeflachten Seitenflächen sind insbesondere derart beschaffen und ausgebildet, dass sie bezogen auf den Querschnitt der Applikationsdüse nach innen in Richtung der Längsachse der Applikationsdüse versetzt sind bzw. zu einer teilweise konkaven Formgebung des Querschnitts der Applikationsdüse führen. Eine derartige Formgebung weist den Vorteil auf, dass das Volumen im Inneren der Applikationsdüse, die von der Zusammensetzung, insbesondere dem Klebstoff, durchströmt bzw. durchflossen wird, im Vergleich zu einer Düse mit im Wesentlichen runden Querschnitt verringert wird. Hierdurch ergibt sich der Vorteil, dass nach Beendigung der Applizierung der Zusammensetzung auf ein Substrat das in der Düse verbleibende Volumen der Zusammensetzung verglichen mit einer Düse mit im Wesentlichen runden Querschnitt geringer ist. Dies ermöglicht eine verbesserte Ausnutzung der Zusammensetzung, weil der von der Zusammensetzung durchströmte Innenraum der Applikationsdüse ein Totvolumen darstellt, dass im Wesentlichen nicht bzw. nur erschwert genutzt werden kann. Folglich kommt es zu weniger Materialverlust in der Applikationsdüse verglichen mit Düsen, die andere Querschnitte aufweisen.

Des Weiteren betrifft die vorliegende Erfindung ein Applikationssystem mit den Merkmalen des Anspruchs 10. Danach ist vorgesehen, dass das Applikationssystem mit wenigstens einer Applikationsdüse nach einem der Ansprüche 1 bis 9 versehen ist.

Ein Applikationssystem kann beispielsweise derart ausgebildet sein, dass es sich um ein Applikationssystem für Zweikomponentenstoffe oder Einkomponenten-Klebstoffe mit zusätzlichem Beschleuniger bzw. Booster handelt.

Bei Zweikomponentenstoffe kann z.B. vorgesehen sein, dass eine in einer ersten Verpackungseinheit aufgenommene feucht-reaktive Zusammensetzung, eine in einer zweiten Verpackungseinheit aufgenommene Härter-Komponente und einen zum Einsetzen in ein Applikationsgerät und zum Antrieb durch dieses ausgebildeten dynamischen Mischer umfasst, wobei die erste Verpackungseinheit ein Schlauchbeutel und die zweite Verpackungseinheit eine Kartusche mit starrer Wandung ist.

Die Applikationsdüse kann im Wesentlichen hohl ausgeführt sein, wenn es sich um Einkomponenten-Klebstoffe handelt.

Denkbar ist auch, dass ein statischer Mischer mit der Applikationsdüse in Verbindung steht oder in diese integriert ist. Ein derartiger statischer Mischer kann statische Mischelemente ausgebildet sein, wie z.B. rotorartige oder schaufelartige Umlenkelemente, die eine Vermischung der Komponenten der Zusammensetzung bewirken.

Denkbar ist weiter, dass ein dynamischer Mischer mit der Applikationsdüse in Verbindung steht oder in diese integriert ist. Der dynamische Mischer kann mindestens ein Anstichelement zum Öffnen der ersten und/oder zweiten Verpackungseinheit, zwei Vormischkammern und einen zum Bewirken eines Vorschubs in Verbindung mit dem Mischvorgang ausgebildeten Rotor mit Rotorblättern aufweisen. Derartige dynamische Mischer sind beispielsweise in der WO 2012/116883 A1 und der WO 2012/116863 A1 beschrieben.

Denkbar ist, dass die erste und zweite Verpackungseinheit fest miteinander verbunden sind. Mehrere Mischer können in einer von der Kombination aus erster und zweiter Verpackungseinheit getrennten Verpackung aufgenommen sein. Das Applikationssystem kann Bestandteil eines Applikationsgerätes, beispielsweise einer Applikationspistole sein, die batteriebetrieben, akkubetrieben und/oder druckluftbetrieben und/oder mit einem Stromanschluss versehen ist.

Ferner betrifft die vorliegende Erfindung ein Applikationsgerät mit den Merkmalen des Anspruchs 11. Danach ist vorgesehen, dass ein Applikationsgerät, insbesondere ein akkubetriebenes Applikationsgerät mit wenigstens einer Applikationsdüse nach einem der Ansprüche 1 bis 9 und/oder wenigstens einem Applikationssystem nach Anspruch 10 versehen ist.

Außerdem betrifft die vorliegende Erfindung ein Verfahren zur Applizierung von gelförmigen und/oder pastösen Zusammensetzungen mit den Merkmalen des Anspruchs 12. Danach ist vorgesehen, dass bei einem Verfahren zur Applizierung von gelförmigen und/oder pastösen Zusammensetzungen eine Applikationsdüse nach einem der Ansprüche 1 bis 9 und/oder ein Applikationssystems nach Anspruch 10 und/oder mittels eines Applikationsgerätes nach Anspruch 11 verwendet wird.

### Kurze Beschreibung der Zeichnungen

Im Folgenden werden anhand der Zeichnungen Ausführungsbeispiele der Erfindung näher erläutert.

Es zeigen:
- Fig. 1: eine Seitenansicht eines Ausführungsbeispiels einer erfindungsgemäßen Applikationsdüse;
- Fig. 2: eine Ansicht des in Figur 1 gezeigten Ausführungsbeispiels der Applikationsdüse von oben;
- Fig. 3: eine Ansicht des in Figur 1 gezeigten Ausführungsbeispiels der Applikationsdüse von unten;
- Fig. 4: eine Seitenansicht eines Ausführungsbeispiels eines Applikationsgerätes mit der in Figur 1 und 2 gezeigten Applikationsdüse; und
- Fig. 5: eine Frontansicht des Ausführungsbeispiels eines Applikationsgerätes gemäß Fig. 4.

Es sind nur die für das unmittelbare Verständnis der Erfindung wesentlichen Elemente gezeigt.

### Weg zur Ausführung der Erfindung

Figur 1 zeigt eine Seitenansicht eines Ausführungsbeispiels einer erfindungsgemäßen Applikationsdüse 10 und Figur 2 eine Ansicht des in Figur 1 gezeigten Ausführungsbeispiels der Applikationsdüse von oben. Figur 3 zeigt eine Ansicht des Ausführungsbeispiels gemäß Figur 1 in einer Ansicht von unten.

Die Applikationsdüse 10 ist eine Applikationsdüse 10 für ein z.B. in Figur 4 oder 5 gezeigtes Applikationssystem 100 eines Applikationsgerätes 200 zur Applizierung einer gelförmigen und/oder pastösen Zusammensetzung, wobei die Zusammensetzung beispielsweise ein Klebstoff ist. Grundsätzlich ist denkbar, dass mit einer derartigen Düse auch ein Dichtstoff appliziert werden kann.

Die Applikationsdüse 10 weist einen Eintrittsbereich 12 und einen Austrittsbereich 14 für die Zusammensetzung auf, wobei die Applikationsdüse 10 eine in Längsrichtung der Applikationsdüse 10 verlaufende Symmetrieebene E aufweist, in der auch die Längsachse X der Applikationsdüse 10 liegt.

Der Austrittsbereich 14 der Applikationsdüse 10 umfasst einen (im Wesentlichen) senkrecht zur Symmetrieebene E stehenden Aufsetzbereich 20 für die Applikationsdüse 10 auf einem Substrat.

Die Zusammensetzung, hier insbesondere der Klebstoff wird mittels des in das Applikationsgerät 200 eingesetzten Applikationssystems 100 durch ein Eintrittsbereich 12 der Applikationsdüse 10 hindurchgedrückt und verlässt die Düse im Austrittsbereich 14.

Wenn die Applikationsdüse 10 mit dem Aufsetzbereich 20 auf dem Substrat aufgesetzt ist, kann die Zusammensetzung wie z.B. der Klebstoff die Düse (nur) durch die Austrittsöffnung 16 verlassen. Dies führt dazu, dass eine sogenannte (Klebstoff-)Raupe entsteht, deren Geometrie durch die Geometrie der Austrittsöffnung 16 definiert wird. Im gezeigten Ausführungsbeispiel hat die Austrittsöffnung 16 eine (im Wesentlichen) dreieckige Form. Es hat sich gezeigt, dass die vorliegende Erfindung vor allem bei der Applikation von Dreiecksraupen grosse Vorteile mit sich bringt.

Die gezeigte Applikationsdüse 10 ist folglich eine Dreiecksdüse, mittels derer eine dreieckige Raupe appliziert werden kann. Dies hat z.B. den Vorteil, dass die Höhe der Raupe bei gleicher Klebstoffmenge im Vergleich zu einer Rundraupe höher sein kann und dies höhere Spaltmaße zulässt.

Ein Verkippen der Applikationsdüse kann dazu führen, dass die Zusammensetzung nicht nur durch die Austrittsöffnung 16 austritt, sondern auch neben der Austrittsöffnung 16 im Bereich der Kanten des Aufsetzbereiches 20. Dies führt z.B. zu dem unerwünschten Effekt, dass die erzeugte Raupe eine verbreiterte Basis erhält. Ferner wird auch insgesamt durch ein derartiges Verkippen die Austrittsöffnung 16 insgesamt de facto vergrößert, so dass die Raupe auch höher wird und ihre Geometrie verändert.

Die vorbeschriebene Veränderung der Raupengeometrie findet in ähnlichem Umfang und in ähnlicher Art auch bei anderen Raupengeometrien statt.

Gerade im Zusammenhang mit der Verklebung von Scheiben wie z.B. dem Verkleben von Austauschscheiben in Kraftfahrzeugen ist es erforderlich, eine möglichst gleichmäßige Raupengeometrie zu erreichen. Folglich ist es wünschenswert, ein ungewolltes Verkippen der Applikationsdüse 10 zu vermeiden, wie dies durch das erfindungsmäße Ausführungsbeispiel erreicht wird.

Der Aufsetzbereich 20 zum Aufsetzen auf ein Substrat zur Applizierung des Klebstoffs ist zumindest teilweise abgeschrägt durch die Abschrägung 30.

Der Aufsetzbereich 20 (bzw. eine durch eine Abschrägung definierte Ebene) ist in Bezug auf die Längsachse X im Längsquerschnitt der Applikationsdüse 10 abgeschrägt, insbesondere so dass die durch die Abschrägung definierte Ebene senkrecht auf der Ebene E des Längsquerschnittes steht.

Die Abschrägung 30 des Aufsetzbereiches 20 weist einen Winkel α auf, der in einem Winkelbereich zwischen ca. 50° bis ca. 85°, insbesondere 60° bis ca. 75°, vorzugsweise 65° bis 70°, gewählt ist. Im gezeigten Beispiel ist der Winkel α ca. 68° groß, da dieser Winkel sich als besonders vorteilhaft erwiesen hat, um die erfindungsgemäßen Wirkungen in hervorragender Weise zu erreichen.

Wie dies weiter aus der Figur 1 ersichtlich ist, schließen eine obere Scheitellinie K1 und die Längsachse X einen Winkel ein, der kleiner ist, als der Winkel, der von einer unteren Scheitellinie K2 und der Längsachse X eingeschlossen wird. Auch dies trägt dazu bei, dass die Steifigkeit der Applikationsdüse 10 erhöht, aber zugleich auch das Totvolumen (im Zuge eines Austausches der Applikationsdüse 10) verringert wird.

Weiterhin verbessert diese Anordnung zusätzlich die Sichtbarkeit des Anwenders auf die Austrittsöffnung.

Die Applikationsdüse 10 weist auf beiden Seiten (mindestens) eine (ggf. abgeflachte) Kante 40 auf, wobei insbesondere die Kante 40 derart beschaffen und ausgebildet ist, dass die Applikationsdüse eine im Vergleich zu einer Applikationsdüse mit im Wesentlichen runden Querschnitt eine erhöhte Biegesteifigkeit und/oder Verwindungssteifigkeit aufweist.

Dadurch ergibt sich auch, dass die Applikationsdüse 10 einen bezogen auf ihren Querschnitt im Wesentlichen mehreckigen bzw. mehreckigen Querschnitt aufweist.

Ferner weist die Applikationsdüse 10 einen Querschnitt auf, der zumindest einen konkaven Abschnitt im Bereich der abgeflachten Seitenfläche 50 aufweist. Die abgeflachten Seitenflächen 50 sind dabei derart beschaffen und ausgebildet, dass sie bezogen auf die Draufsicht (siehe insbesondere Figur 2) der Applikationsdüse 10 nach innen in Richtung der Längsachse X der Applikationsdüse 10 versetzt sind bzw. zu einer teilweise konkaven Formgebung des Querschnitts der Applikationsdüse 10 führen. Dadurch wird erreicht, dass das Volumen im Inneren der Applikationsdüse 10, die ja von der Zusammensetzung durchströmt bzw. durchflossen wird, im Vergleich zu einer Düse mit im Wesentlichen runden Querschnitt verringert wird.

Nach Beendigung der Applizierung der Zusammensetzung auf ein Substrat ist das in der Applikationsdüse 10 verbleibende Volumen der Zusammensetzung verglichen mit einer Düse mit im Wesentlichen rundem Querschnitt geringer. Dies ermöglicht eine verbesserte Ausnutzung der Zusammensetzung, weil der von der Zusammensetzung durchströmte Innenraum der Applikationsdüse 10 ein Totvolumen darstellt, dass im Wesentlichen nicht bzw. nur erschwert genutzt werden kann. Folglich kommt es zu weniger Materialverlust in der Applikationsdüse 10 verglichen mit Düsen, die andere Querschnitte aufweisen.

Figur 4 und 5 zeigen ein Ausführungsbeispiel eines akkubetriebenen Applikationsgerätes 200 mit der in Figur 1 gezeigten Applikationsdüse 10.

Das Applikationsgerät 200 weist ein Applikationssystem 100 auf, das in das Applikationsgerät 200 eingesetzt werden kann bzw. Bestandteil des Applikationsgerätes 200 ist.

### Bezugszeichenliste

- 10: Applikationsdüse
- 12: Eintrittsbereich
- 14: Austrittsbereich
- 16: Austrittsöffnung
- 20: Aufsetzbereich
- 30: Abschrägung
- 40: Kante
- 50: Seitenfläche
- 100: Applikationssystem
- 200: Applikationsgerät bzw. akkubetriebenes Applikationsgerät
- E: Symmetrieebene
- K1: Obere Scheitellinie der Applikationsdüse
- K2: Untere Scheitellinie der Applikationsdüse
- X: Längsachse der Applikationsdüse
- α: Winkel der Abschrägung

## Patentansprüche

1. Applikationsdüse (10) für ein Applikationssystem (100) für gelförmige und/oder pastöse Zusammensetzungen, wobei die Applikationsdüse (10) einen Eintrittsbereich (12) und einen Austrittsbereich (14) für die Zusammensetzung aufweist, wobei die Applikationsdüse (10) eine Längsachse (X) sowie eine in Längsrichtung der Applikationsdüse (10) verlaufende Ebene, insbesondere eine Symmetrieebene (E), aufweist, in der die Längsachse (X) liegt,
wobei der Austrittsbereich (14) der Applikationsdüse (10)
- einen senkrecht zu dieser Ebene, insbesondere zur Symmetrieebene (E), stehenden Aufsetzbereich (20) für die Applikationsdüse (10) auf einem Substrat sowie
- eine Austrittsöffnung (16) für die Zusammensetzung umfasst,
wobei der Aufsetzbereich (20) und die Austrittsöffnung (16) als zwei getrennte, gegeneinander abgeknickte Abschnitte strukturell gegeneinander abgegrenzt sind,
wobei der Aufsetzbereich zumindest teilweise abgeschrägt ist, und wobei die Applikationsdüse (10) ferner eine obere Scheitellinie (K1) und eine untere Scheitellinie (K2) aufweist, die in der genannten Ebene liegen, wobei die obere Scheitellinie (K1) in die Austrittsöffnung (16) mündet und die untere Scheitellinie (K2) in den Aufsetzbereich (20) mündet, **dadurch gekennzeichnet,**
**dass** die obere Scheitellinie (K1) und die Längsachse (X) einen Winkel einschließen, der kleiner ist als der Winkel, der von der unteren Scheitellinie (K2) und der Längsachse (X) eingeschlossen wird.

2. Applikationsdüse (10) nach Anspruch 1,
**dadurch gekennzeichnet,**
**dass** die Austrittsöffnung an einer Fläche vorgesehen ist, die an die durch den Aufsetzbereich gebildete Ebene angrenzt.

3. Applikationsdüse (10) nach Anspruch 1 oder 2,
**dadurch gekennzeichnet,**
**dass** die Austrittsöffnung (16) an den Aufsetzbereich (20) angrenzt.

4. Applikationsdüse (10) nach einem der vorhergehenden Ansprüche, **dadurch gekennzeichnet, dass** der Aufsetzbereich (20) der Applikationsdüse einen mehreckigen Querschnitt aufweist.

5. Applikationsdüse (10) nach einem der vorhergehenden Ansprüche, **dadurch gekennzeichnet, dass** die Austrittsöffnung (16) für die Zusammensetzung mehreckig, insbesondere dreieckig, ist.

6. Applikationsdüse (10) nach einem der vorhergehenden Ansprüche, **dadurch gekennzeichnet, dass** die Abschrägung (30) des Aufsetzbereiches (20) mit einem Winkelbereich zwischen ca. 50° bis ca. 85°, insbesondere 60° bis ca. 75°, vorzugsweise 65° bis 70°, erfolgt.

7. Applikationsdüse (10) nach einem der vorhergehenden Ansprüche, **dadurch gekennzeichnet, dass** die Applikationsdüse (10) zumindest eine Kante (40) und/oder Rippe aufweist, wobei insbesondere die Kante (40) und/oder Rippe derart beschaffen und ausgebildet ist, dass die Applikationsdüse (10) im Vergleich zu einer Applikationsdüse mit im Wesentlichen rundem Querschnitt eine erhöhte Biegesteifigkeit und/oder Verwindungssteifigkeit aufweist.

8. Applikationsdüse (10) nach einem der vorhergehenden Ansprüche, **dadurch gekennzeichnet, dass** die Applikationsdüse (10) einen bezogen auf den Querschnitt im Wesentlichen mehreckigen bzw. mehreckigen Querschnitt aufweist.

9. Applikationsdüse (10) nach einem der vorhergehenden Ansprüche, **dadurch gekennzeichnet, dass** die Applikationsdüse (10) einen Querschnitt oder eine Formgebung aufweist, der bzw. die zumindest einen konkaven Abschnitt aufweist, wobei die Applikationsdüse (10) insbesondere zumindest eine abgeflachte Seitenfläche (50) aufweist, wobei die Applikationsdüse (10) vorzugsweise zwei abgeflachte Seitenflächen (50) aufweist.

10. Applikationssystem (100) mit wenigstens einer Applikationsdüse (10) nach einem der vorhergehenden Ansprüche.

11. Applikationsgerät (200), insbesondere akkubetriebenes Applikationsgerät (200) mit wenigstens einer Applikationsdüse (10) nach einem der Ansprüche 1 bis 9 und/oder wenigstens einem Applikationssystem (100) nach Anspruch 10.

12. Verfahren zur Applizierung von gelförmigen und/oder pastösen Zusammensetzungen mittels einer Applikationsdüse (10) nach einem der Ansprüche 1 bis 9 und/oder mittels eines Applikationssystems (100) nach Anspruch 10 und/oder mittels eines Applikationsgerätes (200) nach Anspruch 11.

## Claims

1. An application nozzle (10) for an application system (100) for gel-like and/or pasty compositions, wherein the application nozzle (10) has an inlet region (12) and an outlet region (14) for the composition, with the application nozzle (10) having a longitudinal axis (X) and a plane, in particular a plane of symmetry (E), which extends in the longitudinal direction of the application nozzle (10) and in which the longitudinal axis (L) is disposed, wherein the outlet region (14) of the application nozzle (10) comprises
- a contact region (20) for the application nozzle (10) on a substrate, said contact region (20) standing perpendicular to this plane, in particular to the plane of symmetry (E); and
- an outlet opening (16) for the composition,
wherein the contact region (20) and the outlet opening (16) are structurally delineated from one another as two separate sections kinked with respect to one another,
wherein the contact region is at least partly slanted, and
wherein the application nozzle (10) further has an upper crown line (K1) and a lower crown line (K2) which are disposed in said plane, wherein the upper crown line (K1) leads into the outlet opening (16) and the lower crown line (K2) leads into the contact region (20),
**characterized in that**
the upper crown line (K1) and the longitudinal axis (X) include an angle which is smaller than the angle which is included by the lower crown line (K2) and the longitudinal axis (X).

2. An application nozzle (10) in accordance with claim 1,
**characterized in that**
the outlet opening is provided at a surface which is adjacent to the plane formed by the contact region.

3. An application nozzle (10) in accordance with claim 1 or claim 2, **characterized in that**
the outlet opening (16) is adjacent to the contact region (20).

4. An application nozzle (10) in accordance with any one of the preceding claims,
**characterized in that** the contact region (20) of the application nozzle has a polygonal cross-section.

5. An application nozzle (10) in accordance with any one of the preceding claims,
**characterized in that** the outlet opening (16) for the composition is polygonal, in particular triangular.

6. An application nozzle (10) in accordance with any one of the preceding claims,
**characterized in that** the slant (30) of the contact region (20) is formed by an angular range between approximately 50° to approximately 85°, in particular 60° to approximately 75°, preferably 65° to 70°.

7. An application nozzle (10) in accordance with any one of the preceding claims,
**characterized in that** the application nozzle (10) has at least one edge (40) and/or rib, with in particular the edge (40) and/or rib being constituted and formed such that the application nozzle (10) has an increased bending stiffness and/or torsional stiffness in comparison with an application nozzle having a substantially round cross-section.

8. An application nozzle (10) in accordance with any one of the preceding claims,
**characterized in that** the application nozzle (10) has a substantially polygonal cross-section or a polygonal cross-section with respect to the cross-section.

9. An application nozzle (10) in accordance with any one of the preceding claims,
**characterized in that** the application nozzle (10) has a cross-section or a shape which has at least one concave section, with the application nozzle (10) in particular having at least one flattened side surface (50), with the application nozzle (10) preferably having two flattened side surfaces (50).

10. An application system (100) comprising an application nozzle (10) in accordance with any one of the preceding claims.

11. An application device (200), in particular an application device (200) operated by a rechargeable battery, comprising at least one application nozzle (10) in accordance with any one of the claims 1 to 9 and/or at least one application system (100) in accordance with claim 10.

12. A method of applying gel-like and/or pasty compositions by means of an application nozzle (10) in accordance with any one of the claims 1 to 9 and/or by means of an application system (100) in accordance with claim 10 and/or by means of an application device (200) in accordance with claim 11.

## Revendications

1. Buse d'application (10) pour un système d'application (100) destiné à des compositions en forme de gel et/ou pâteuses, la buse d'application (10) présentant une zone d'entrée (12) et une zone de sortie (14) pour la composition, la buse d'application (10) présentant un axe longitudinal (X) et un plan, en particulier un plan de symétrie (E), qui s'étend dans la direction longitudinale de la buse d'application (10) et dans lequel se situe l'axe longitudinal (X), dans laquelle
la zone de sortie (14) de la buse d'application (10) comprend
- une zone de pose (20) perpendiculaire audit plan, en particulier au plan de symétrie (E), pour la buse d'application (10) sur un substrat, et
- un orifice de sortie (16) pour la composition,
la zone de pose (20) et l'orifice de sortie (16) sont délimités structurellement l'un par rapport à l'autre sous la forme de deux portions séparées et repliées l'une par rapport à l'autre,
la zone de pose est au moins partiellement biseautée, et
la buse d'application (10) présente en outre une ligne de sommet supérieure (K1) et une ligne de sommet inférieure (K2) qui se trouvent dans ledit plan, la ligne de sommet supérieure (K1) débouchant dans l'orifice de sortie (16) et la ligne de sommet inférieure (K2) débouchant dans la zone de pose (20),
**caractérisée en ce que**
la ligne de sommet supérieure (K1) et l'axe longitudinal (X) forment un angle qui est inférieur à l'angle formé par la ligne de sommet inférieure (K2) et par l'axe longitudinal.

2. Buse d'application (10) selon la revendication 1 ,
**caractérisée en ce que**
l'orifice de sortie est prévu sur une surface adjacente au plan formé par la zone de pose.

3. Buse d'application (10) selon la revendication 1 ou 2,
**caractérisée en ce que**
l'orifice de sortie (16) est adjacent à la zone de pose (20).

4. Buse d'application (10) selon l'une des revendications précédentes, **caractérisée en ce que**
la zone de pose (20) de la buse d'application présente une section transversale polygonale.

5. Buse d'application (10) selon l'une des revendications précédentes, **caractérisée en ce que**
l'orifice de sortie (16) pour la composition est polygonal, en particulier triangulaire.

6. Buse d'application (10) selon l'une des revendications précédentes, **caractérisée en ce que**
le biseau (30) de la zone de pose (20) est réalisé avec une plage angulaire comprise entre environ 50° et environ 85°, en particulier 60° et environ 75°, de préférence 65° et 70°.

7. Buse d'application (10) selon l'une des revendications précédentes, **caractérisée en ce que**
la buse d'application (10) présente au moins une arête (40) et/ou une nervure, l'arête (40) et/ou la nervure étant en particulier conçue et réalisée de telle sorte que la buse d'application (10) présente une rigidité en flexion et/ou une rigidité en torsion accrue par comparaison à une buse d'application à section transversale sensiblement ronde.

8. Buse d'application (10) selon l'une des revendications précédentes, **caractérisée en ce que**
la buse d'application (10) présente une section transversale polygonale ou sensiblement polygonale par rapport à la section transversale.

9. Buse d'application (10) selon l'une des revendications précédentes, **caractérisée en ce que**
la buse d'application (10) présente une section transversale ou une conformation comprenant au moins une portion concave, la buse d'application (10) présentant en particulier au moins une face latérale aplatie (50), la buse d'application (10) présentant de préférence deux faces latérales aplaties (50).

10. Système d'application (100) comprenant au moins une buse d'application (10) selon l'une des revendications précédentes.

11. Appareil d'application (200), en particulier appareil d'application (200) alimenté par accumulateur, comportant au moins une buse d'application (10) selon l'une des revendications 1 à 9 et/ou au moins un système d'application (100) selon la revendication 10.

12. Procédé d'application de compositions en forme de gel et/ou pâteuses au moyen d'une buse d'application (10) selon l'une des revendications 1 à 9 et/ou au moyen d'un système d'application (100) selon la revendication 10 et/ou au moyen d'un appareil d'application (200) selon la revendication 11.
